# EUROPÄISCHE PATENTSCHRIFT

(11) **EP 0 451 522 B1**
(45) Veröffentlichungstag und Bekanntmachung des Hinweises auf die Patenterteilung: **10.11.1993**
(21) Anmeldenummer: 91103808.1
(22) Anmeldetag: 13.03.1991
(51) Int. Cl.: F42C 17/04

(54) **Tempiervorrichtung für Geschosszeitzünder**
Device for setting a projectile time fuze
Dispositif de tempage d'une fusée de projectile

(30) Priorität: 15.03.1990 DE 4008253
(43) Veröffentlichungstag der Anmeldung: 16.10.1991
(73) Patentinhaber: HONEYWELL AG, 63067 Offenbach (DE)
(72) Erfinder: Michaelis, Gerd, Dipl.-Ing., W-6451 Neuberg 2 (DE); Pfeiffer, Harry, W-6082 Mörfelden (DE); Fischer, Rainer, Dipl.-Ing., W-6000 Frankfurt 70 (DE); Rast, Kurt, W-8755 Kälberau (DE)
(74) Vertreter: Herzbach, Dieter, Dipl.-Ing.

(56) Entgegenhaltungen:
- DE-A- 3 442 456
- US-A- 4 022 102
- US-A- 4 649 796

## Beschreibung

Die vorliegende Erfindung bezieht sich auf eine Vorrichtung zur Tempierung eines Geschoß-Zeitzünders nach dem Gattungsbegriff des Patentanspruches 1.

Eine solche Vorrichtung ist aus der US-A-4 022 102 bekannt. Dort sind vor einem Waffenrohr eine Triggerspule und eine Induktionsspule angeordnet und die Einstellung eines Zeitzünders in einem Geschoss erfolgt beim Durchfliegen des Geschosses durch diese Spulenanordnung über eine in dem Geschoss angeordnete Empfangsspule. Probleme ergeben sich im Stand der Technik aus der Tatsache, daß diese Information während der Bewegung des Geschosses mit ausreichender Leistung zu übertragen ist und nur eine begrenzte Zeit vorgegeben ist, während der sich die Empfangsspule im Feld der Induktionsspule befindet.

Es ist daher die Aufgabe der vorliegenden Erfindung, eine Vorrichtung für die Tempierung eines Geschoß-Zeitzünders während der Zuführung des Geschosses zu einer Waffe anzugeben, die über einen Teil der Zuführstrecke die Erzeugung eines von der Lage der Empfangsspule im wesentlichen unabhängigen Magnetfeldes gestattet. Die Lösung dieser Aufgabe gelingt gemäß den kennzeichnenden Merkmalen des Patentanspruches 1. Weitere vorteilhafte Ausgestaltungen der Tempiervorrichtung sind den Unteransprüchen entnehmbar.

Bei der erfindungsgemäßen Vorrichtung verlaufen die von der Spulenwicklung umschlossenen Ferritstäbe parallel zur Geschoßachse, in der die Empfangsspule angeordnet ist, so daß die Feldstärke der Empfangsspule unabhängig von der axialen Lage des Geschosses über die vorgegebene Zuführstrecke parallel zur Spulenanordnung konstant ist. Sieht man neben einer Hauptspule noch eine Hilfsspule auf der gleichen Ferritkernanordnung vor und ist die Hauptspule außerhalb der Programmiersequenz stromdurchflossen, so kann die in der Hilfsspule beim Eintritt des Geschosses in das Magnetfeld induzierte Spannungsänderung benutzt werden, um die Programmiersequenz auszulösen.

Anhand der Figuren der beiliegenden Zeichnung sei im folgenden ein Ausführungsbeispiel der erfindungsgemäßen Tempiervorrichtung näher beschrieben. Es zeigen:
- Fig. 1: einen Schnitt durch einen Teil eines Waffengehäuses mit einer Spulenanordnung;
- Fig. 2: eine Schnittansicht gemäß Linie A-A in Fig. 1; und
- Fig. 3: die verwendete Spulenanordnung in ihrem konstruktiven Aufbau sowie ein entsprechendes elektrisches Ersatzschaltbild.

Gemäß den Figuren 1 und 2 werden Geschosse 10, 10' über eine nicht-dargestellte Mitnehmereinrichtung in der gezeigten Pfeilrichtung dem Verschluß einer Waffe zugeführt, wobei ein Teil 12 des Waffengehäuses dargestellt ist. Die Geschosse 10, 10' werden über einen Teil eines Kreisbogens, der sich etwa über 120° erstreckt, durch die Mitnehmereinrichtung und das Waffengehäuse 12 geführt. In jedem Geschoß 10 ist eine Empfangsspule 14 auf einem Kern 16 angeordnet, der stabförmig ausgebildet ist und sich in der Geschoßachse erstreckt. Um eine Laufzeitinformation in die Empfangsspule 14 bei der Bewegung des Geschosses 10 über den Kreisbogen von 120° einzugeben, ist im Waffengehäuse 12 eine Spulenanordnung 18 untergebracht, die sich im wesentlichen über diesen Kreisbogen von 120° erstreckt.

Die Spulenanordnung 18 umfaßt nebeneinander auf dem Kreisbogen angeordnete Ferritelemente 20 mit rechteckförmigem Querschnitt, die sich parallel zu der Achse des Geschosses 10 erstrecken. Die Ferritelemente 20 sind durch versetzt nebeneinanderliegende Windungen 22 einer Flachbandwicklung umschlossen. Die Spulenanordnung 18 besteht aus einer Hauptspule 24 und einer Hilfsspule 26, die beide die Ferritelemente 20 umschließen und die der Kontur der kreisförmigen Bewegungsbahn angepaßt sind. Die Ferritelemente 20 sowie die Hauptspule 24 und die Hilfsspule 26 sind unter Zwischenfügung einer Isolierfolie 28 zwischen dem Waffengehäuse 12 und der Spulenanordnung 18 in eine schwalbenschwanzförmige Nut 30 des Waffengehäuses 12 mittels einer Vergußmasse 32 eingegossen.

Wenn die Hauptspule 24 auch außerhalb der Programmiersequenz mit einem Strom an den Anschlüssen A, B gemäß Fig. 3 gespeist wird, so wird bei Eintritt eines Geschosses 10 in das kreisbogenförmige Zuführsegment in der Hilfsspule 26 ein Spannungsimpuls induziert, der an den Anschlüssen C, D abnehmbar ist und durch den die Programmiersequenz in der Hauptspule 24 ausgelöst werden kann.

Man erkennt, daß bei der getroffenen Spulenanordnung 18 das die Empfangsspule 14 und den Kern 16 durchsetzende Magnetfeld praktisch unabhängig von der axialen Lage des Geschosses 10 ist, so daß die Magnetfeldkopplung über die gesamte Zuführstrecke im wesentlichen konstant ist.

## Patentansprüche

1. Vorrichtung zur Tempierung eines Geschoß-Zeitzünders, wobei das Geschoß (10) eine in der Geschoßachse angeordnete Empfangsspule (14) aufweist, **dadurch gekennzeichnet,** daß sich eine Spulenanordnung (18) parallel zu einem Teil des Zuführweges des Geschosses erstreckt, daß die Spulenanordnung (18) nebeneinander angeordnete Ferritelemente (20) aufweist und daß die Ferritelemente von einer Wicklung (24,26) umschlossen sind, die im wesentlichen parallel zur Zuführrichtung des Geschosses (10) verläuft.

2. Vorrichtung nach Anspruch 1, **dadurch gekennzeichnet,** daß die Wicklung (24,26) aus Flachbandmaterial besteht und die Windungen der Wicklung versetzt nebeneinander angeordnet sind.

3. Vorrichtung nach Anspruch 2, **dadurch gekennzeichnet,** daß die Spulenanordnung (18) eine Hauptspule (24) und eine Hilfsspule (26) umfaßt, wobei die Hauptspule (24) ständig stromdurchflossen ist und eine durch die Geschoßzuführung hervorgerufene Spannungsänderung in der Hilfsspule (26) für die Triggerung des Tempiervorganges herangezogen wird.

4. Vorrichtung nach einem der Ansprüche 1 bis 3, **dadurch gekennzeichnet,** daß die Geschoßzuführung sich über einen Teil eines Kreisbogens erstreckt und die Spulenanordnung demgemäß einen Teil einer Zylinderfläche besetzt.

5. Vorrichtung nach Anspruch 4, **dadurch gekennzeichnet,** daß die Spulenanordnung in eine schwalbenschwanzförmige Nut (30) eines Waffengehäuses (12) eingesetzt und darin vergossen ist.

## Claims

1. Apparatus for setting the time fuze of a projectile, whereat the projectile (10) comprises a receiving coil (14) arranged along the axis of said projectile, **characterized in that** a coil device (18) is extending parallel to a portion of the feeding path of said projectile, that the coil device comprises a side by side arrangement of ferrite elements (20) and that said ferrite elements are enclosed by a winding (24,26), which extends substantially parallel to the feeding path of the projectile (10).

2. Apparatus according to claim 1, **characterized in that** the winding (24,26) consists of a flat-strip material and that the turns of the winding are staggered side by side.

3. Apparatus according to claim 2, **characterized in that** the coil device (18) comprises a main coil (24) and an auxiliary coil (26), wherein the main coil is permanently traversed by a current and a voltage change caused by the feeding of the projectile within the auxiliary coil (26) serves to trigger the setting procedure.

4. Apparatus according to one of claims 1 to 3, **characterized in that,** the projectile feeding path extends over a portion of a circular arc and that the coil device therefore occupies a portion of a cylindrical surface.

5. Apparatus according to claim 4, **characterized in that** the coil device is inserted into a dovetail-shaped groove (30) of a weapon housing (12) and is casted within it.

## Revendications

1. Dispositif pour régler un détonateur à retard d'un projectile, dans lequel le projectile (10) comprend une bobine de réception (14) disposée sur l'axe du projectile, caractérisé en ce qu'un ensemble de bobines (18) s'étend parallèlement à une partie du trajet d'amenée du projectile, en ce que l'ensemble de bobines (18) comporte des éléments de ferrite (20) disposés côté-à-côte et en ce que les éléments de ferrite sont entourés par un enroulement (24,26), qui est sensiblement parallèle à la direction d'amenée du projectile (10).

2. Dispositif selon la revendication 1, caractérisé en ce que l'enroulement (24,26) est réalisé en un matériau en forme de bande plate et en ce que les spires de l'enroulement sont disposées les unes à côté des autres en étant décalées.

3. Dispositif selon la revendication 2, caractérisé en ce que l'ensemble de bobines (18) comporte une bobine principale (24) et une bobine auxiliaire (26), la bobine principale (24) étant parcourue en permanence par un courant, tandis qu'une variation de la tension, provoquée par l'amenée du projectile, dans la bobine auxiliaire (26) est utilisée pour le déclenchement de l'opération de réglage.

4. Dispositif selon l'une des revendications 1 à 3, caractérisé en ce que l'amenée du projectile s'effectue sur une partie d'un arc de cercle, et en ce que l'ensemble de bobines occupe par conséquent une partie d'une surface cylindrique.

5. Dispositif selon la revendication 4, caractérisé en ce que l'ensemble de bobines est inséré et donc répandu dans une rainure (30) en forme de queue d'aronde du boîtier (12) d'une arme.
